# EUROPÄISCHE PATENTSCHRIFT

(11) **EP 0 068 533 B1**
(45) Veröffentlichungstag und Bekanntmachung des Hinweises auf die Patenterteilung: **28.08.1985**
(21) Anmeldenummer: 82200665.6
(22) Anmeldetag: 01.06.1982
(51) Int. Cl.: F42B 13/14, F42B 13/12, F42B 13/04

(54) **Sprengbrandgranate mit einem Durchschlagskern**
Highly explosive shell with armour-piercing core having an incendiary effect
Projectile à noyau perforant rempli d'explosif brisant et de matériau incendiaire

(30) Priorität: 24.06.1981 CH 4184/81
(43) Veröffentlichungstag der Anmeldung: 05.01.1983
(73) Patentinhaber: Werkzeugmaschinenfabrik Oerlikon-Bührle AG, 8050 Zürich (CH)
(72) Erfinder: Cahannes, Paul, CH-8424 Embrach (CH); Daume, Eduard, CH-8805 Richterswil (CH); Sarbach, Jürg, CH-8645 Jona (CH)

## Beschreibung

Die Erfindung betrifft eine Sprengbrandgranate mit einem Geschosskörper und einer vor dem Geschosskörper angeordneten ballistischen Haube, mit einer innerhalb des Geschosskörpers angeordneten Sprengladung, mit einer vor der Sprengladung angeordneten Brandladung und mit einem hinter der Sprengladung angeordneten hochempfindlichen, verzögert wirksam werdenden Bodenzünder.

Bei einer bekannten Sprengbrandgranate (siehe CH-A-542424 und DE-A-2 034 091) ist vor dem Geschosskörper eine pyrotechnische Masse angeordnet, die von einer ballistischen Haube umschlossen ist. Hinter dem Geschosskörper befindet sich eine weitere pyrotechnische Masse, die auch als Sprengbrandmasse bezeichnet ist, die erst nach dem Durchschlagen der Zielpanzerung zur Wirkung kommt. Im Heck des Geschosses hinter der Sprengbrandmasse ist ein hochempfindlicher, jedoch verzögert ansprechender Zünder angeordnet, der nach dem Eindringen des Panzerdurchschlagskerns ins Ziel mittels eines Sprengsatzes den Panzerdurchschlagkern aufreisst und zusammen mit der Sprengbrandmasse im Ziel verteilt.

Die Aufgabe, die mit diesem bekannten Panzerbrandgeschoss gelöst werden soll, besteht darin, das Geschoss so auszubilden, dass es einerseits stark gepanzerte Ziele durchschlägt und erst hinter der Panzerung voll zur Wirkung kommt, andererseits aber auch sicher anspricht, wenn nur schwache Strukturteile getroffen werden. In jedem Fall soll die hinter dem Geschosskörper vorgesehene Sprengbrandmasse nach dem Eindringen voll zur Wirkung gebracht werden.

Bei einer anderen bekannten Sprengbrandgranate (GB-A-2 022 789) befindet sich im Hohlraum des Geschosskörpers vorne eine Brandiadung-und dahinter eine Sprengladung, wobei die beiden Ladungen durch eine ebene Fläche voneinander abgegrenzt sind. Diese Anordnung hat den Nachteil, dass die Brandladung von der Sprengladung auschliesslich nach vorne geschleudert wird.

Die Aufgabe, die mit der erfindungsgemässen Sprengbrandgranate gelöst werden soll, besteht darin eine Vergrösserung der Brandwirkung der im Innern des Geschosskörpers befindlichen Brandladung zu erzielen und die Brandladung möglichst auch seitlich herauszuschleudern.

Diese Aufgabe wird erfindungsgemäss dadurch gelöst, dass die Sprengladung an ihrem vorderen Ende eine ausschliesslich kegelförmige Spitze aufweist; und dass die Brandladung hinten eine ausschliesslich trichterförmige Aussparung aufweist, in welche die kegelförmige Spitze der Sprengladung hineinragt.

Der Vorteil dieser Anordnung besteht darin, dass durch Versprühen der Brandladung mit Hilfe der Sprengladung eine grössere räumliche Ausdehnung der Brandwirkung erreicht wird.

Bei einem Projektil mit Mehrfacheffekt (siehe DE-A-1 952 494) ist es zwar schon bekannt, im Innern des Geschosskörpers hinter einer Brandladung eine Sprengladung anzuordnen. Dieses bekannte Geschoss besitzt jedoch weder eine Spitze noch einen Bodenzünder, sodass die Wirkung dieses Geschosses nicht mit der erfindungsgemässen Sprengbrandgranate vergleichbar ist.

Ein Ausführungsbeispiel der erfindungsgemässen Sprengbrandgranate ist im folgenden anhand der beigefügten Zeichnung ausführlich beschrieben. Die einzige Figur der Zeichnung zeigt einen Längsschnitt durch die Sprengbrandgranate. Gemäss dieser Figur weist die erfindungsgemässe Sprengbrandgranate 10 einen Geschosskörper 11 auf, der mit einer Spitze 12 zum Durchdringen eines Zieles versehen ist und der einen Hohlraum 13 zur Aufnahme einer Brandladung 14 und einer zweiteiligen Sprengladung 15, 16 aufweist. Die Brandladung 14 besitzt eine trichterförmige Aussparung 17, in welche eine kegelförmige Spitze 18 der ersten Sprengladung 15 hineinragt. Ebenso weist die erste Sprengladung 15 eine schalenförmige Aussparung 19 auf, in welche ein gewölbter Vorsprung 20 der zweiten Sprengladung hineinragt. Hinter den genannten drei Ladungen, nämlich der Brandladung 14 der ersten Sprengladung 15 und der zweiten Sprengladung 16 ist noch Raum für einen nicht dargestellten hochempfindlichen, verzögert wirksam werdenden Bodenzünder vorhanden, der an sich bekannt ist und der hier nicht näher dargestellt ist, da er nicht Gegenstand der Erfindung ist.

Im dargestellten Ausführungsbeispiel enthält die Sprengbrandgranate 10 fünf Gramm Brandmasse, insbesondere Zirkon für die Brandladung 14, sowie 7,5 Gramm Hexal P15 (ein Markenname) für die erste Sprengladung 15 und nochmals 7,5 Gramm Hexal P15 für die zweite Sprengladung 16. Durch die Verwendung eines kegeligen Pressstempels kann die Brandladung 14 in den Hohlraum 13 des Durchschlagskerns 11 derart hineingepresst werden, dass die genannte trichterförmige Aussparung 17 entsteht. Die erste Sprengladung 15 wird dann teilweise ins Innere der Brandladung 14 hineingepresst. Durch Verwendung eines ähnlichen Pressstempels kann die erste Sprengladung 15 in den Hohlraum 13 des Geschosskörpers 11 derart hineingepresst werden, dass die genannte schalenförmige Aussparung 19 entsteht. Die zweite Sprengladung 16 wird dann teilweise ins Innere der ersten Sprengladung 15 hineingepresst. Durch Verwendung eines dritten Pressstempels kann die zweite Sprengladung in den Holraum 13 des Geschosskörpers 11 derart hineingepresst werden, dass eine Aussparung zur Aufnahme des nicht dargestellten Bodenzünders entsteht.

Die Spitze 12 des Geschosskörpers 11 ist von einer ballistischen Haube 21 umgeben. Diese ballistische Haube 21 weist einen zylindrischen Holraum 22 auf, in den eine nicht näher dargestellte weitere Brandladung eingesetzt werden kann.

Durch die Kombination von zwei Sprengladungen 15 und 16 mit einer Brandladung 14 wird die Brandwirkung vergrössert, insbesondere soll eine räumlich ausgedehnte Brandwirkung erreicht werden. Die Partikel der Brandmasse werden durch die Sprengladung in grösserem Umkreis versprüht und die Flammen erhalten dadurch eine längere Standzeit.

## Patentansprüche

1. Sprengbrandgranate (10) enthaltend :
- einen Geschosskörper (11) ;
- eine ballistische Haube (21), die sich vor dem Geschosskörper (11) befindet ;
- eine innerhalb des Geschosskörpers angeordnete Sprendladung (15, 16) ;
- eine Brandladung (14), die sich in einem Hohlraum (13) des Geschosskörpers (11) vor der Sprengladung (15, 16) befindet ;
- einen hochempfindlichen, verzögert wirksam werdenden Bodenzünder (23), der sich hinter der Sprengladung befindet,
dadurch gekennzeichnet, dass
- die Sprengladung (15, 16) an ihrem vorderen Ende eine ausschliesslich kegelförmige Spitze (18) aufweist ; und
- die Brandladung (14) hinten eine ausschliesslich trichterförmige Aussparung (17) aufweist, in welche die Spitze (18) der Sprengladung (15, 16) hineinragt.

2. Sprengbrandgranate (10) nach Anspruch 1, dadurch gekennzeichnet, dass die Sprengladung (15, 16) aus einer ersten und aus einer zweiten Sprengladung (15 bzw. 16) besteht, dass die erste Sprengladung vorne die genannte kegelförmige Spitze (18) aufweist, welche in die trichterförmige Aussparung (17) der Brandladung (14) hineinragt, dass diese erste Sprengladung (15) hinten eine schalenförmige Aussparung (19) aufweist, dass die zweite Sprengladung (16) vorne einen Vorsprung (20) aufweist, der in diese schalenförmige Aussparung (19) der ersten Sprengladung (15) hineinragt.

## Claims

1. A high-explosive and incendiary shell (10), comprising :
- a projectile body (11),
- a ballistic hood (21), arranged forwardly of said projectile-body (11),
- an explosive charge (15, 16) arranged within said projectile-body (11),
- an incendiary charge (14), arranged in a hollow compartment (13) forwardly of said explosive charge (15, 16),
- a highly-sensitive delayed-action base fuze (23) arranged behind said explosive charge (15, 16),
characterized in that
- said explosive charge (15, 16) is having an exclusively conical-shaped tip portion (18), and
- said incendiary charge (14) having a rear portion containing an exclusively conically-, shaped recess (17) into which there protrudes said conically-shaped tip-portion (18) of said ex-. plosive charge (15, 16)

2. A high-explosive and incendiary shell (10), as defined in claim 1, characterized in that said explosive charge (15, 16) contains a first explosive charge (15) and a second explosive charge (16), said first explosive charge (15) being provided with said conical-shaped tip portion (18), which protrudes into the funnel-shaped recess (17) of the incendiary charge (14) said first explosive charge (15) having a rear portion containing a substantially bowl-shaped recess (19), and said second explosive charge (16) having a front portion containing a projection (20), which is seated in said bowl-shaped recess (19).

## Revendications

1. Grenade incendiaire explosive (10) comprenant :
- un corps d'obus (11) ;
- une coiffe ballistique (21) qui se trouve en avant du corps d'obus (11) ;
- une charge explosive (15,16) placée à l'intérieur du corps d'obus ;
- une charge incendiaire (14) qui se trouve dans une cavité (13) du corps d'obus (11) en avant de la charge explosive (15, 16) ;
- une amorce de sol (23) à effet temporisé, très sensible qui se trouve derrière la charge explosive,
caractérisée en ce que
- la charge explosive (15, 16) présente à son extrémité avant une pointe (18) essentiellement conique et
- la charge incendiaire (14) présente à l'arrière une cavité (17) essentiellement en forme d'entonnoir dans laquelle pénètre la pointe (18) de la charge explosive (15, 16).

2. Grenade incendiaire explosive (10) selon la revendication 1, caractérisée en ce que la charge explosive (15, 16) se compose d'une première et d'une seconde charge explosive (15, 16), en ce que la première charge explosive présente à l'avant ladite pointe tronconique (18) qui pénètre dans la cavité en forme d'entonnoir (17) de la charge incendiaire (14), en ce que la première charge explosive (15) présente à l'arrière une cavité en forme de coupelle (19), en ce que la seconde charge explosive (16) présente à l'avant une partie en saillie (20) qui pénètre dans cette cavité en forme de coquille (19) de la première charge explosive (15).
